# EUROPÄISCHE PATENTSCHRIFT

(11) **EP 2 384 393 B1**
(45) Veröffentlichungstag und Bekanntmachung des Hinweises auf die Patenterteilung: **28.06.2017**
(21) Anmeldenummer: 10701389.8
(22) Anmeldetag: 29.01.2010
(51) Int. Cl.: F01D 5/18

(54) **GEKÜHLTE SCHAUFEL FÜR EINE GASTURBINE**
COOLED VANE FOR A GAS TURBINE
AUBE REFROIDIE POUR TURBINE A GAZ

(30) Priorität: 30.01.2009 CH 1422009
(43) Veröffentlichungstag der Anmeldung: 09.11.2011
(73) Patentinhaber: Ansaldo Energia IP UK Limited, London W1G 9DQ (GB)
(72) Erfinder: KRÜCKELS, Jörg, CH-5413 Birmenstorf (CH); HEINZ-SCHWARZMAIER, Thomas, CH-5430 Wettingen (CH); WARDLE, Brian Kenneth, CH-5200 Brugg-Lauffohr (CH)
(74) Vertreter: Bernotti, Andrea
(86) Internationale Anmeldenummer: PCT/EP2010/051112
(87) Internationale Veröffentlichungsnummer: WO 2010/086419

(56) Entgegenhaltungen:
- EP-A- 1 707 741
- EP-A- 1 715 139
- US-A- 5 288 207
- US-B1- 6 602 047

## Beschreibung

### Technisches Gebiet

Die vorliegende Erfindung bezieht sich auf das Gebiet der Gasturbinen. Sie betrifft eine gekühlte Schaufel für eine Gasturbine gemäss dem Oberbegriff des Anspruchs 1.

### Stand der Technik

Aus der Druckschrift US5288207 ist eine Leitschaufel mit einer Kühlanordnung bekannt. Aus der Druckschrift EP-A1-1 113 145 ist eine Leitschaufel aus der ersten Reihe einer Gasturbine bekannt, die eine typische Kühlanordnung für die Hinterkante der Schaufel zeigt. Eine Kombination von Rippen und Pins in der zur Hinterkante geleiteten Kühlluftströmung stellt eine effektive Kühlung sicher, wobei der Kühlluftmassenstrom durch eine Drosselvorrichtung an der Hinterkante gesteuert wird. Diese Art der Kühlung hat jedoch den Nachteil, dass vergleichsweise dicke Hinterkanten benötigt werden, wodurch erhebliche aerodynamische Verluste entstehen.

Zur notwendigen Optimierung der Effizienz und Ausgangsleistung ist es notwendig,
- dass die Hinterkante der Schaufel möglich dünn ausgeführt wird, um die dortigen aerodynamischen Verluste zu minimieren, und
- dass möglichst wenig Kühlluft verbraucht wird.

Ein geringerer Kühlluftverbrauch kann durch fortgeschrittene Kühlungstechnologien und die Verwendung von rückgekühlter Kühlluft erreicht werden. Die Hinterkanten lassen sich dünner gestalten, wenn die Kühlluft auf der Druckseite der Schaufel herausgelassen wird. Darüber hinaus erfordert der verringerte Kühlluftstrom eine Drosselung an der Hinterkante, die eine hohe Sperrwirkung entfaltet. Eine grosse Sperrwirkung führt jedoch zu einer in der Breite ungleichmässige Verteilung des an der Hinterkante sich ausbildenden Kühlluftfilms, die lokale Überhitzungen ("hot spots") zur Folge hat.

### Darstellung der Erfindung

Hier will die Erfindung Abhilfe schaffen. Es ist daher eine Aufgabe der Erfindung, eine gekühlte Schaufel für eine Gasturbine der eingangs genannten Art zu schaffen, welche die Nachteile bisheriger Schaufeln vermeidet und sich gleichzeitig durch geringe aerodynamische Verluste und einen deutlich verringerten Verbrauch an Kühlluft auszeichnet.

Die Aufgabe wird durch die Gesamtheit der Merkmale des Anspruchs 1 gelöst. Wesentlich für die erfindungsgemässe Lösung ist, dass die druckseitige Wand in Strömungsrichtung unter Ausbildung einer druckseitigen Lippe in einem Abstand vor der Hinterkante endet, derart, dass die Kühlluft aus dem Innenraum auf der Druckseite austritt, dass der Innenraum in einem Abstand vor der Hinterkante durch eine Vielzahl von parallel zur Strömungsrichtung orientierten Rippen in eine Vielzahl von parallelen Kühlkanälen unterteilt ist, welche einen hohen Druckabfall verursachen, und in welchen zusätzlich Turbulatoren zur Erhöhung der Kühlwirkung angeordnet sind, und dass kurz vor dem Austritt der Kühlluft aus dem Innenraum im Strömungsweg der Kühlluft quer zur Strömungsrichtung verteilt eine Mehrzahl von Strömungssperren vorgesehen sind. Die Erfindung ist dadurch gekennzeichnet, dass die lineare Dichte der Strömungssperren kleiner ist, als die lineare Dichte der Rippen.

Gemäss einer anderen Ausgestaltung der Erfindung weisen die Strömungssperren jeweils eine tropfenförmige Randkontur auf, wobei das spitze Ende in Strömungsrichtung zeigt. Die Erfindung zeichnet sich dadurch aus, dass zwischen den Kühlkanälen und den Strömungssperren in einer zweidimensionalen Gitteranordnung eine Vielzahl von Pins angeordnet ist, die sich quer zur Strömungsrichtung zwischen der saugseitigen und druckseitigen Wand durch den Innenraum erstrecken.

Insbesondere können als Turbulatoren in den Kühlkanälen schräg stehende Rippen an den Innenseiten der saugseitigen und druckseitigen Wand eingesetzt werden.

Die gekühlte Schaufel wird auch so betrieben, dass im Innenraum einer solchen Schaufel axiale Rippen wirken, welche eine Vergrösserung der Oberfläche für einen Wärmeübergang zwischen Wänden und Kühlluftstrom erzeugen. Des Weiteren ergeben sich Vorteile, wenn in den Kühlkanälen (23) rippenförmige Turbulatoren orgesehen werden, welche im zugeordneten Wirkungsbereich den Wärmeübertragungskoeffizienten erhöhen. Sodann ergeben sich auch Vorteile, wenn die axialen Rippen und die Turbulatoren gleichzeitig eingebaut werden, welche dann einen Druckabfall bewirken, so dass als Folge am Ausgang der Hinterkante gezielt Strömungssperren vorgesehen werden können, welche im zugeordneten Wirkungsbereich bei einer minimierten Sperrwirkung eine Vergleichsmässigung der Kühlluftströmung erzeugen. Darüber hinaus können diese Strömungssperren durch eine tropfenförmige Ausbildung die laterale Ungleichverteilung des dort entstehenden Kühlluftfilms minimieren, so dass grosse Wirbelschleppen hinter diesen Strömungssperren gar nicht entstehen können.

### Kurze Erläuterung der Figuren

Die Erfindung soll nachfolgend anhand von Ausführungsbeispielen im Zusammenhang mit der Zeichnung näher erläutert werden. Alle für das unmittelbare Verständnis der Erfindung nicht erforderlichen Elemente sind weggelassen worden. Gleiche Elemente sind in den verschiedenen Figuren mit den gleichen Bezugszeichen versehen. Es zeigt:
- Fig. 1: den Ausschnitt eines Querschnitts durch eine Schaufel gemäss einem Ausführungsbeispiel der Erfindung; und
- Fig. 2: den Schnitt in der Ebene II-II der Fig. 1.

### Wege zur Ausführung der Erfindung

Die Figuren 1 und 2 zeigen den internen Aufbau des Schaufelblattes 24 einer Schaufel 10 für eine Gasturbine gemäss einem Ausführungsbeispiel der Erfindung. Die Schaufel 10 hat eine (konvexe) Saugseite 15 und eine (konkave) Druckseite 16, von denen in Fig. 1 nur die in der Nähe der Hinterkante 13 liegenden Abschnitte gezeigt sind. Auf der Saugseite 15 wird das Schaufelblatt 24 durch eine erste Wand 11 begrenzt, auf der Druckseite 16 durch eine zweite Wand 12. Die beiden Wände 11, 12 umschliessen einen Innenraum 14, der zur Kühlung des Schaufelblatts 24 von Kühlluft durchströmt wird. Das Heissgas der Turbine strömt am Schaufelblatt 24 in einer von der (in Fig. 1 nicht dargestellten) Vorderkante zur Hinterkante 13 zeigenden Strömungsrichtung 25 vorbei. Die Kühlluft strömt in derselben Richtung durch den Innenraum 14 und tritt im Beeich der Hinterkante 13 aus der Schaufel 10 aus.

Bei der Schaufel der Fig. 1 wird die Hinterkante 13 durch das Ende der saugseitigen Wand 11 gebildet. Die druckseitige Wand 12 endet in einem Abstand vor dieser Hinterkante 13, so dass die Kühlluft in der entstehenden Lücke auf der Druckseite 16 bereits vor der Hinterkante 13 austritt und eine Filmkühlung der Hinterkante 13 bewirkt. Durch die versetzte Anordnung der Kanten der beiden Wände 11 und 12 entsteht eine besonders dünne gekühlte Hinterkante 13, welche die aerodynamischen Verluste an der Hinterkante 13 deutlich herabsetzt.

Die im Inneren der Schaufel 10 zugeführte Kühlluft wird auf ihrem Weg zur Hinterkante 13 zunächst durch eine Vielzahl von parallelen, in Strömungsrichtung 25 orientierten Kühlkanälen 23 geschickt, die durch axiale Rippen 17 zwischen den beiden Wänden 11 und 12 gebildet werden. In den Kühlkanälen 23 sind an den Innenseiten der Wände 11, 12 Turbulatoren 18 in Form von schrägen Rippen angeordnet, durch die der Wärmeaustausch mit den Wänden 11, 12 erhöht wird. Auf die Kühlkanäle 23 folgen in einer Art Gitterstruktur verteilt angeordnete Pins 19, die sich, wie die axialen Rippen 17, zwischen den beiden Wänden 11, 12 erstrecken und die Kühlung der Wand in diesem Bereich verbessern. Schliesslich passiert die Kühlluft eine einzelne Reihe von tropfenförmigen Strömungssperren 20 und tritt dann zwischen Druckseitenlippe 21 und Hinterkante 13 auf der Druckseite 16 aus der Schaufel 10 aus. Dabei ist die Querschnittsform dieser Strömungssperren 20 nicht ausschliesslich auf eine Tropfenform beschränkt. Andere Strömungsformen können von Fall zu Fall zum Einsatz gelangen. Soll die Strömung in einer bestimmten Richtung oder Stärke beeinflusst werden, so werden die Strömungssperren 20 entsprechend ausgelegt. Die lineare Dichte der Strömungssperren 20 ist dabei geringer als die lineare Dichte der axialen Rippen 17. Dies ist aber wiederum nicht zwingend zu verstehen, denn je nach Auslegungsart kann die Dichte der Strömungssperren 20 gleich oder grösser als die lineare Dichte der axialen Rippen 17 gewählt werden.

Auf der Druckseite 16 ist vor den Kühlkanälen 23 zusätzlich eine Reihe von Filmkühlbohrungen 22 vorgesehen, durch die Kühlluft auf die Druckseite 16 austritt und dort einen kühlenden Film ausbildet.

Die Schaufel zeichnet sich somit durch die folgenden Eigenschaften und Vorteile aus:
- Die axialen Rippen 17 ermöglichen eine Kühlanordnung für ein relativ breites aerodynamisches Profil. Die Kühlkanäle 23 zwischen den axialen Rippen 17 haben eine ausreichend kleine Querschnittsfläche, um hohe Strömungsgeschwindigkeiten selbst für grosse Zwischenräume zwischen Saugseite und Druckseite zu erzielen.
- Die axialen Rippen 17 vergrössern die Oberfläche für einen Wärmeübergang zwischen Wänden und Kühlluftstrom.
- Die rippenförmigen Turbulatoren 18 in den Kühlkanälen 23 erhöhen den Wärmeübertragungskoeffizienten zusätzlich.
- Die axialen Rippen 17 zusammen mit den Turbulatoren 18 bewirken einen grossen Druckabfall. Dies ermöglicht es, am Ausgang Strömungssperren 20 mit einer vergleichsweise geringen Sperrwirkung als Drosselungsvorrichtung einzusetzen, was zu einem sehr gleichmässigen Kühlluftfilm an der Hinterkante 13 führt.
- Die Pin-Arrays 19 werden in einem Bereich eingesetzt, wo der Zwischenraum zwischen Saugseite und Druckseite bereits geringer ist.
- Tropfenförmige Strömungssperren 20 werden eingesetzt, um die laterale Ungleichverteilung des Kühlluftfilms zu minimieren, indem grosse Wirbelschleppen hinter den Sperren vermieden werden.
- Eine Reihe von Filmkühlbohrungen 22 auf der Druckseite 16 ermöglicht eine Verringerung der Temperatur im hinteren Teil der Druckseite 16.

### Bezugszeichenliste

- 10: Schaufel (Gasturbine)
- 11: Wand (Saugseite)
- 12: Wand (Druckseite)
- 13: Hinterkante
- 14: Innenraum
- 15: Saugseite
- 16: Druckseite
- 17: axiale Rippe
- 18: Turbulator
- 19: Pin
- 20: Strömungssperre
- 21: druckseitige Lippe
- 22: Filmkühlbohrung
- 23: Kühlkanal
- 24: Schaufelblatt
- 25: Strömungsrichtung

## Patentansprüche

1. Gekühlte Schaufel (10) für eine Gasturbine, umfassend ein Schaufelblatt (24), welches sich in Strömungsrichtung (25) zwischen einer Vorderkante und einer Hinterkante (13) erstreckt und auf der Saugseite (15) und auf der Druckseite (16) jeweils durch eine Wand (11 bzw. 12) begrenzt ist, wobei die Wände (11, 12) einen Innenraum (14) einschliessen, in welchem Kühlluft in Strömungsrichtung (25) zur Hinterkante (13) strömt und im Bereich der Hinterkante nach aussen tritt, wobei die druckseitige Wand (12) in Strömungsrichtung (25) unter Ausbildung einer druckseitigen Lippe (21) in einem Abstand vor der Hinterkante (13) endet, derart, dass die Kühlluft aus dem Innenraum (14) auf der Druckseite (16) austritt, dass der Innenraum (14) in einem Abstand vor der Hinterkante (13) durch eine Vielzahl von parallel zur Strömungsrichtung (25) orientierten Rippen (17) in eine Vielzahl von parallelen, einen Druckabfall verursachenden Kühlkanälen (23) unterteilt ist, in welchen zusätzlich Turbulatoren (18) zur Erhöhung der Kühlwirkung angeordnet sind, und dass kurz vor dem Austritt der Kühlluft aus dem Innenraum (14) im Strömungsweg der Kühlluft quer zur Strömungsrichtung verteilt eine Anzahl von Strömungssperren (20) angeordnet sind, **dadurch gekennzeichnet dass** die lineare Dichte der Strömungssperren (20) kleiner ist als die lineare Dichte der Rippen (17) und dass zwischen den Kühlkanälen (23) und den Strömungssperren (20) in einer zweidimensionalen Gitteranordnung eine Vielzahl von Pins (19) angeordnet ist, die sich quer zur Strömungsrichtung (25) zwischen der saugseitigen und druckseitigen Wand durch den Innenraum (14) erstrecken

2. Gekühlte Schaufel nach Anspruch 1, **dadurch gekennzeichnet, dass** die Strömungssperren (20) einen strömungskonformen oder quasiströmungskonformen Querschnitt aufweisen.

3. Gekühlte Schaufel nach den Ansprüchen 1 und/oder 2, **dadurch gekennzeichnet, dass** die Strömungssperren (20) jeweils eine tropfenförmige Randkontur aufweisen, wobei das spitze Ende in Strömungsrichtung (25) zeigt.

4. Gekühlte Schaufel nach einem der Ansprüche 1 bis 3, **dadurch gekennzeichnet, dass** als Turbulatoren (18) in den Kühlkanälen (23) schräg stehende Rippen an den Innenseiten der saugseitigen und druckseitigen Wand (11 bzw. 12) vorgesehen sind.

## Claims

1. Cooled vane (10) for a gas turbine, comprising a vane blade (24) which extends between a leading edge and a trailing edge (13) in the flow direction (25) and is delimited by a wall (11 and 12) on the suction side (15) and on the pressure side (16) respectively, wherein the walls (11, 12) enclose an interior (14) inside which cooling air flows in the flow direction (25) to the trailing edge (13) and emerges in the region of the trailing edge, wherein the pressure-side wall (12) ends at a distance before the trailing edge (13) in the flow direction (25) forming a pressure-side lip (21) such that:
- the cooling air emerges from the interior (14) on the pressure side (16),
- at a distance before the trailing edge (13), the interior (14) is divided by a plurality of ribs (17) oriented parallel to the flow direction (25) into a plurality of parallel cooling ducts (23) which cause a drop in pressure and in which additionally turbulators (18) are arranged to increase the cooling effect, and
- a number of flow barriers (20) which are distributed transversely to the flow direction are arranged in the flow path of the cooling air just upstream of the emergence of the cooling air from the interior (14),
**characterised in that**
- the linear density of the flow barriers (20) is lower than the linear density of the ribs (17), and
- between the cooling ducts (23) and the flow barriers (23), a plurality of pins (19) are arranged in a two-dimensional grid arrangement and extend through the interior (14) transversely to the flow direction (25) between the suction-side wall and the pressure-side wall.

2. Cooled vane according to claim 1, **characterised in that** the flow barriers (20) have a flow-conform or quasi-flow-conform cross-section.

3. Cooled vane according to claim 1 or 2, **characterised in that** the flow barriers (20) each have an edge contour in the shape of a droplet, wherein the pointed end points in the flow direction (25).

4. Cooled vane according to any of claims 1 to 3, **characterised in that** as turbulators (18), ribs standing obliquely in the cooling ducts (23) are provided on the insides of the suction-side and pressure-side walls (11 and 12).

## Revendications

1. Aube refroidie (10) pour une turbine à gaz, comprenant une pale (24) qui s'étend dans la direction d'écoulement (25) entre un bord avant et un bord arrière (13) et qui est limitée, sur le côté d'aspiration (15) et sur le côté de pression (16), par une paroi (11 ou 12), les parois (11, 12) définissant un espace interne (14), dans lequel de l'air de refroidissement s'écoule dans la direction d'écoulement (25) vers le bord arrière (13) et sort vers l'extérieur au niveau du bord arrière, la paroi côté pression (12) se terminant dans la direction d'écoulement (25) en formant une lèvre côté pression (21) à une certaine distance avant le bord arrière (13), de façon à ce que l'air de refroidissement sorte de l'espace interne (14) sur le côté de pression (16), à ce que l'espace interne (14) soit divisée, à une certaine distance avant le bord arrière (13), par une pluralité de nervures (17) orientées parallèlement à la direction d'écoulement (25) en une pluralité canaux de refroidissement (23) parallèles provoquant une chute de pression, dans lesquels sont en outre disposés des turbulateurs (18) afin d'augmenter l'action de refroidissement, et à ce que, peu avant la sortie de l'air de refroidissement de l'espace interne (14), soient disposées, dans le trajet d'écoulement de l'air de refroidissement, réparties transversalement par rapport à la direction d'écoulement, une pluralité de barrières d'écoulement (20), **caractérisée en ce que** la densité linéaire des barrières d'écoulement (20) est inférieure à la densité linéaire des nervures (17) et **en ce que**, entre les canaux de refroidissement (23) et les barrières d'écoulement (20), se trouve, dans une disposition de grille bidimensionnelle, une pluralité de broches (19) qui s'étendent à travers l'espace interne (14), transversalement par rapport à la direction d'écoulement (25) entre la paroi côté aspiration et la paroi côté pression.

2. Aube refroidie selon la revendication 1, **caractérisée en ce que** les barrières d'écoulement (20) comprennent une section conforme à l'écoulement ou quasi conforme à l'écoulement.

3. Aube refroidie selon les revendications 1 et/ou 2, **caractérisée en ce que** les barrières d'écoulement (20) présentent chacune un contour de bord en forme de goutte, l'extrémité pointue étant orientée dans la direction d'écoulement (25).

4. Aube refroidie selon les revendications 1 à 3, **caractérisée en ce que**, en tant que turbulateurs (18), dans les canaux de refroidissement (23), sont prévues des nervures obliques sur les côtés interne de la paroi côté aspiration et de la paroi côté pression (11 ou 12).
